# EUROPÄISCHE PATENTSCHRIFT

(11) **EP 0 127 754 B1**
(45) Veröffentlichungstag und Bekanntmachung des Hinweises auf die Patenterteilung: **03.06.1987**
(21) Anmeldenummer: 84104128.8
(22) Anmeldetag: 12.04.1984
(51) Int. Cl.: A47L 13/146

(54) **Flachpresse**
Flat press
Presse plate

(30) Priorität: 05.05.1983 DE 3316499
(43) Veröffentlichungstag der Anmeldung: 12.12.1984
(73) Patentinhaber: Floordress Reinigungsgeräte GmbH, D-73547 Lorch (DE)
(72) Erfinder: Osberghaus, Reiner, Dr. Dipl.-Chem, D-4000 Düsseldorf (DE); Scheller, Bernfried, D-5024 Pulheim (DE); Kresse, Franz, D-4010 Hilden (DE); Hesse, Ferdinand, D4000 Düsseldorf (DE); Schunter, Roland, D-7073 Lorch-Waldhausen (DE)
(74) Vertreter: Leyh, Hans, Dr,-Ing.

## Beschreibung

Die Erfindung betrifft eine Flachpresse zum Auspressen von Nasswischbezügen, die auf einen Halter aufgespannt sind, bestehend aus einem mit Löchern versehenen Boden und einem gegen diesen anpressbaren Deckel, wobei der Nasswischbezug mit Halter zwischen Boden und Deckel einlegbar ist.

Eine Presse zum Auspressen von Nasswischbezügen ist aus der GB-A-2 011 249 bekannt. Diese Presse hat einen Boden und einen mit einem elastischen Belag versehenen Deckel und der Nasswischbezug wird zwischen Boden und Dekkel eingelegt und durch Andrücken des Deckels gegen den Boden ausgepresst.

Der Erfindung liegt demgegenüber die Aufgabe zugrunde, bei einer Flachpresse der eingangs genannten Art den Wasserablauf durch den Boden hindurch zu verbessern.

Nach der Erfindung wird dies dadurch erreicht, dass der Boden mit einem Belag aus einem elastischen Material versehen ist, dass der Belag Durchgangslöcher aufweist, deren Lochbild mit dem Lochbild der Löcher im Boden übereinstimmt, und dass die Oberfläche des Belages aus einer im wesentlichen wasserundurchlässigen oder Wasser nicht aufnehmenden Schicht gebildet ist.

Der Belag besteht vorzugsweise aus einer der Form und Grösse des Bodens angepassten Platte aus Gummi, insbesondere Schaumgummi.

Der Deckel ist zweckmässigerweise an seiner Unterseite ebenfalls mit einem Belag aus einem elastischen Material versehen, das aus einer der Form und Grösse des Deckels angepassten Platte aus Gummi, insbesondere Schaumgummi, besteht, wobei die Oberfläche des Belages aus einer im wesentlichen wasserundurchlässigen oder Wasser nicht aufnehmenden Schicht gebildet ist. Die Dicke des Belages kann etwa 0, 5 - 10,0 cm betragen.

Vorteilhafterweise ist der Deckel relativ zum Boden mittels wenigstens eines am Deckel drehbar gelagerten Hebels verschwenkbar, der als zweiarmiger Winkelhebel ausgebildet ist, wobei sich das Ende eines der beiden Hebelarme an einer mit dem Boden fest verbundenen Seitenwand abstützt, an welcher eine Abrollkurve ausgebildet ist, längs der das mit einer Rolle versehene Ende dieses Hebelarms während der Betätigung des Hebels abrollt. Mittels einer Rückholfeder kann der Hebel wieder in seine Ausgangsposition zurückgeholt werden.

Eine beispielsweise Ausführungsform der Erfindung wird nachfolgend anhand der Zeichnung im einzelnen erläutert, in der
Fig. 1 schematisch in Schrägansicht eine Flachpresse zeigt.
Fig. 2 zeigt in Schrägansicht den Deckel mit den Halterungen für den Hebel zur Betätigung der Presse.
Fig. 3 zeigt einen Teil einer Achse, um welche der Deckel nach Fig. 2 schwenkbar ist.
Fig. 4 zeigt in Schrägansicht eine der beiden Seitenwände der Presse mit der Abrollkurve für den Hebel zur Betätigung der Presse.

Fig. 1 zeigt schematisch eine Flachpresse 10 mit einem Boden 12, z.B. aus Aluminiumblech, in welchem Durchgangsbohrungen 14 für den Ablauf des Wassers ausgebildet sind, das aus den nassen Bezügen ausgepresst wird. Mit dem Boden 12 fest verbunden sind zwei Seitenwände 16, in welchen eine quer zu ihnen verlaufende Achse 18 gelagert und gehalten ist. Auf der Achse 18 ist, wie noch erläutert wird, ein Deckel 20 schwenkbar gelagert.

Die Seitenwände 16 sind etwa keilförmig ausgebildet, wobei ihre Höhe von hinten nach vorne zunimmt. Fig. 1 zeigt die Flachpresse 10 in Ruhe, d.h. in unbetätigtem Zustand, in welchem der Deckel 20 in einem spitzen Winkel zum Boden 12 verläuft, so dass am vorderen Ende der Flachpresse 10 zwischen Deckel 20 und Boden 12 eine etwa rechteckige Mundöffnung zum Einschieben von Nasswischbezügen gebildet wird.

Der Boden 12 ist auf seiner dem Deckel zugewandten Oberseite mit einem Belag 22 aus einem elastischen Material, z.B. Polyurethan, versehen, der im beschriebenen Ausführungsbeispiel aus einer Platte aus Schaumgummi oder Moosgummi besteht, die mit Durchgangslöchern 24 versehen ist, deren Lochbild mit dem Lochbild der Löcher 14 im Boden 12 praktisch übereinstimmt. Die Platte 22 kann eine Dicke von etwa 0,5 -10,0 cm haben, ohne jedoch hierauf beschränkt zu sein. Form und Grösse der Platte 22 sind dem Boden 12 angepasst. Die Gummiplatte 22 kann in beliebig geeigneter Weise am Boden 12 befestigt sein, z.B. durch Schrauben, Leisten, durch Kleben, oder sie kann auch nur eingelegt und an ihrer vorderen Stirnseite durch einen entsprechenden (nichtgezeigten) Rand oder Bund des Bodens 12 gehalten sein.

Die Gummiplatte 22 kann aus einem porösen Schaumgummi oder Moosgummi bestehen, aber ihre Oberfläche wird aus einer im wesentlichen wasserundurchlässigen oder Wasser nicht aufnehmenden Schicht gebildet, d.h. einer dünnen (1-2 mm dicken) Gummischicht mit glatter, im wesentlichen porenfreier Oberfläche.

Hierdurch wird die Elastizität und Verformbarkeit des Schaumgummis beibehalten, eine Wasseraufnahme durch die Gummiplatte aber verhindert.

Zweckmässigerweise kann auch an der dem Boden zugewandten Unterseite des Deckels 20 ein Belag 60 aus einem elastischen Material angebracht sein, der ebenso wie der Belag 22, aus einer Gummiplatte derselben Art wie die Platte 22 bestehen kann, wobei jedoch der Belag 60 nicht mit Löchern versehen ist. Der Belag 60 ist entsprechend an die Grössse und Form des Deckels 20 angepasst und an diesem geeignet befestigt, z.B. mittels geeigneter Schrauben und Leisten, oder auch durch Verkleben unter Verwendung handelsüblicher, wasserfester Kunstharzklebstoffe.

Zur Betätigung der Flachpresse 10 dient ein Bügel 26, z.B. aus Rohrmaterial, der eine Griffstange 28 aufweist, an welche sich auf beiden Seiten Schenkel 30 anschliessen, die in der dargestellten Ausführungsform zur Griffstange 28 etwa rechtwinklig abgebogen sind. Jeder der Schenkel 30 ist in Form eines Winkelhebels ausgebildet, bestehend aus einem Hebelarm 32 und einem Hebelarm 34. Die beiden Hebelarme 32 und 34 bilden in der dargestellten Ausführungsform einen Winkel von 90°, ohne hierauf aber beschränkt zu sein.

Mit jedem der beiden Hebelarme 32 ist ein Lagerzapfen 36 fest verbunden, der quer zum Hebelarm 32 einwärts und parallel zur vorderen Stirnfläche des Deckels 20 verläuft. Jeder der beiden Lagerzapfen 36 ist in einem ihm zugeordneten Lagerklotz 58 drehbar gelagert, wie anhand von Fig. 2 noch erläutert wird.

Die zu den Hebelarmen 32 abgewinkelten Hebelarme 34 der Schenkel 30 liegen im wesentlichen in der Ebene der Seitenwände 16, deren jede, wie insbesondere Fig. 4 zeigt, mit einer Nokkenkurve oder Abrollkurve 46 versehen ist, gegen welche sich das mit einer Rolle 44 versehene freie Ende des Hebelarmes 34 bei der Betätigung des Bügels 26 abstützt, wobei die Rolle 44 längs der Kurve 46 abrollt, während der Bügel 26 um seine Lagerzapfen 36 geschwenkt wird. Bei dieser Schwenkbewegung wird, wie noch erläutert wird, der Deckel 20 nach unten gegen den Boden 12 gepresst.

Fig. 2 zeigt in Schrägansicht den Deckel 20, wobei in Fig. 1 der Deckel 20 noch durch eine nicht näher bezeichnete Haube abgedeckt ist.

Der Deckel 20 besteht aus einer geformten Platte 80, z.B. aus Aluminium, auf deren vom Boden abgewandten Oberseite an beiden vorderen, äusseren Enden je eine U-förmige Lasche 38 befestigt ist, die je zwei Lagerbohrungen 40 aufweist, deren Achse parallel zur vorderen Stirnfläche 62 des Deckels 20 verläuft.

Wie Fig. 2 zeigt, ist der mit dem Hebelarm 32 des Bügels 26 fest verbundene Lagerzapfen 36 in den Bohrungen der Lasche 38 drehbar gelagert. In jeder der Laschen 38 ist ferner eine Rückholfeder 42 in Form einer Schraubenzugfeder angeordnet, deren eines Ende in einen Steg 64 der Lasche 38 eingehängt ist, während ihr anderes Ende, z.B. mittels einer Schraube, am Umfang des Lagerzapfens 36 befestigt ist, so dass die Rückholfeder 42 gespannt wird, wenn der Lagerzapfen 36 gedreht wird, was dann der Fall ist, wenn der Bügel 26 geschwenkt wird, um die Flachpresse 10 zu schliessen.

Die U-förmigen Laschen 38 nach Fig. 2 bilden die Lagerklötze 58 nach Fig. 1.

Wie Fig. 2 weiter zeigt, ist der Deckel 20 an seinem hinteren Ende auf jeder Seite mit einer Lagerplatte 66 mit Lagerbohrung 68 versehen, durch welche sich die Achse 18 erstreckt, die, wie noch erläutert wird, in den Seitenwänden 16 gelagert ist. Der Deckel 20 ist somit auf der Achse 18 gelagert und um diese schwenkbar. Auf der Achse 18 sitzen zwei Rückstellfedern 52, von denen eine in Fig. 3 gezeigt ist, wobei das Ende 70 der Rückstellfeder 52 mit einer am Deckel 20 befestigten Lasche 72 zusammenwirkt, z.B. in eine in dieser ausgebildeten Bohrung greift, während das andere Ende 82 der Rückstellfeder 52 z.B. auf der Achse 18 festgelegt oder geeignet in der Seitenwand 16 verankert ist. Die Laschen 72 und die Laschen 38 sind mit dem Deckel 20 z.B. verschweisst oder verschraubt.

Fig. 4 zeigt in Schrägansicht eine der beiden Seitenwände 16. Die Seitenwand 16 ist in der dargestellten Ausführungsform z.B. zweischalig ausgebildet, mit einer Innenwand 76 und einer nicht näher bezeichneten Aussenwand. In der Innenwand 76 ist die Lagerbohrung 84 für die Achse 18 ausgebildet und die letztere ist im beschriebenen Beispiel mit einem Kopf 74 versehen, der zwischen den beiden Wänden der Seitenwand 16 liegt und durch diese in Axialrichtung gehalten ist, wodurch die Achse 18 in Axialrichtung festgelegt ist.

Jede der beiden Seitenwände 16 ist, wie bereits erwähnt, mit einer Nockenkurve oder Abrollkurve 46 für die Rolle 44 des Hebelarmes 34 des Bügels 26 versehen.

In der Ausgangsposition, d.h. bei geöffneter Presse, wie in Fig. 1 dargestellt, liegt der Heberarm 32 an der etwa kreisbogenförmig gekrümmten Stirnfläche 56 der Seitenwand 16 an. Die Rolle 44 hat noch keinen Kontakt mit der Abrollkurve 46. Wird nun der Bügel 26 um seine Lagerzapfen 36 geschwenkt, so gelangt die Rolle 44 in Kontakt mit der Abrollkurve 46 im Bereich der Krümmung 86 und sie läuft dann bei weiterer Schwenkung des Bügels 26 zum und längs eines Druckabschnittes 50. Der Bügel 26 kann nun maximal so weit geschwenkt werden, bis die untere Stirnfläche 78 des Hebelarmes 32 (Fig. 2) gegen einen in der Abrollkurve 46 ausgebildeten Anschlag 48 anschlägt (ggf. könnte auch der gekrümmte Teil am Ende des Druckabschnittes 50 als Anschlag für die Endstellung des Bügels benutzt werden, wobei in diesem Fall die Rolle 44 an diesem gekrümmten Teil anschlagen würde).

Der Deckel 20 hat etwa in der Mitte (gesehen in Breitenrichtung) eine nach oben vom Boden weggerichtete, kanalförmige oder rippenförmige Ausnehmung 54. Diese Ausnehmung 54 dient einerseits der Versteifung des Deckels und es können zu diesem Zweck auch mehrere Rippen dieser oder ähnlicher Form vorgesehen sein, die dargestellte Ausnehmung 54 hat aber ausserdem noch den Zweck, den Griff des Nasswischbezugs beim Einführen des letzteren aufzunehmen, so dass das Auspressen des eigentlichen Nasswischbezugs durch den Griff nicht behindert wird.

Die erfindungsgemässe Flachpresse arbeitet wie folgt:
Der nasse Bezug wird in die geöffnete Presse, wie sie in Fig. 1 dargestellt ist, eingeschoben. Danach wird der Bügel 26 an seiner Griffstange 28 erfasst und nach vorne auf die Betätigungsperson zu geschwenkt. Bei dieser Schwenkbewegung gelangen die Rollen 44 an den Enden der Hebelarme 34 in Kontakt mit der jeweiligen Abrollkurve 46, wobei die Rollen 44 wenigstens zeitweilig als Drehpunkt wirken. Der Bügel 26 wird dadurch nach unten geschwenkt, wobei über die fest mit den Hebelarmen 32 des Bügels verbundenen Lagerzapfen 36 der Deckel 20 mitgenommen wird, da die Lagerzapfen 36 in den Laschen 38 des Deckels 20 gelagert sind. Der Deckel 20 wird dabei nur um seine Achse 18 geschwenkt, während der Bügel 26 sich einerseits um die Mittelachsen seiner Lagerzapfen 36 dreht und andererseits um den jeweiligen Auflagepunkt der Rollen 44 auf den Abrollkurven 46 geschwenkt wird.

Wird der Bügel 26 von der Bedienungsperson freigegeben, so wird er durch seine Rückholfedern 42 und der Deckel 20 durch seine Rückstellfedern 52 wieder in die Ausgangslage rückgestellt.

Die Presskraft kann verändert werden, indem beispielsweise der Durchmesser der Rollen 44 verändert wird, oder indem der Druckabschnitt 50 der Abrollkurve 46 erhöht, d.h. sein Abstand zur Rolle verringert wird.

Die erfindungsgemässe Flachpresse ermöglicht es, beim Auspressen von Nasswischbezügen einen sehr hohen Trockenheitsgrad zu erreichen.

Der Deckel 20 kann in seinem rückwärtigen Teil ggf. einen nach oben vom Boden weg gerichteten Absatz 88 aufweisen zur Aufnahme der Halterung der Bezüge während des Auspressvorgangs.

## Patentansprüche

1. Flachpresse zum Auspressen von Nasswischbezügen, die auf einen Halter aufgespannt sind, bestehend aus einem mit Löchern (14) versehenen Boden (12) und einem gegen diesen anpressbaren Deckel (20), wobei der Nasswischbezug mit Halter zwischen Boden (12) und Deckel (20) einlegbar ist, dadurch gekennzeichnet, dass der Boden (12) mit einem Belag (22) aus einem elastischen Material versehen ist, dass der Belag (22) Durchgangslöcher (24) aufweist, deren Lochbild mit dem Lochbild der Löcher (14) im Boden (12) übereinstimmt, und dass die Oberfläche des Belages (22) aus einer im wesentlichen wasserundurchlässigen oder Wasser nicht aufnehmenden Schicht gebildet ist.

2. Flachpresse nach Anspruch 1, dadurch gekennzeichnet, dass der Belag (22) aus einer der Form und Grösse des Bodens (12) angepassten Platte aus Gummi, insbesondere Schaumgummi, besteht.

3. Flachpresse nach Anspruch 1 oder 2, dadurch gekennzeichnet, dass der Deckel (20) an seiner Unterseite mit einem Belag (60) aus einem elastischen Material versehen ist, und dass der Belag (60) aus einer der Form und Grösse des Deckels (20) angepassten Platte aus Gummi, insbesondere Schaumgummi, besteht.

4. Flachpresse nach Anspruch 3, dadurch gekennzeichnet, dass die Oberfläche des Belages (60) aus einer im wesentlichen wasserundurchlässigen oder Wasser nicht aufnehmenden Schicht gebildet ist.

5. Flachpresse nach einem der Ansprüche 1, 2, 3 oder 4, dadurch gekennzeichnet, dass die Dicke des Belages (22, 60) etwa 0, 5-10, 0 cm beträgt.

6. Flachpresse nach Anspruch 1, dadurch gekennzeichnet, dass der Deckel (20) relativ zum Boden (12) mittels wenigstens eines am Deckel (20) drehbar gelagerten Hebels (30) verschwenkbar ist.

7. Flachpresse nach Anspruch 6, dadurch gekennzeichnet, dass der Hebel (30) als zweiarmiger Winkelhebel ausgebildet ist, und dass sich das Ende eines (34) der beiden Hebelarme (32, 34) an einer mit dem Boden (12) fest verbundenen Seitenwand (16) abstützt.

8. Flachpresse nach Anspruch 7, dadurch gekennzeichnet, dass in der Seitenwand (16) eine Abrollkurve (46) ausgebildet ist, längs welcher das mit einer Rolle (44) versehene Ende des Hebelarmes (34) während der Betätigung des Hebels (30) abrollt.

9. Flachpresse nach Anspruch 7 oder 8, dadurch gekennzeichnet, dass der Hebel (30) durch wenigstens eine am Deckel (20) angebrachte Rückholfeder (42) in seine Ausgangslage zurückschwenkbar ist.

## Revendications

1. Presse plate pour exprimer des garnitures essuyeuses mouillées fixées sur un support, la presse comprenant un fond (12) pourvu de trous (14) et un couvercle (20) pouvant être pressé contre celui-ci, la garniture essuyeuse mouillée et son support pouvant être introduits entre le fond (12) et le couvercle (20), caractérisée par le fait que le fond (12) est pourvu d'un revêtement (22) de matière élastique et que le revêtement possède des trous de passage (24) dont la configuration correspond à celle des trous (14) du fond (12), et que la surface du revêtement (22) est formée d'une couche essentiellement imperméable ou qui n'absorbe pas de l'eau.

2. Presse plate suivant la revendication 1, caractérisée par le fait que le revêtement (22) se compose d'une plaque en caoutchouc, particulièrement en caoutchouc-mousse, adaptée à la forme et aux dimensions du fond (12).

3. Presse plate suivant la revendication 1 ou 2, caractérisée par le fait que le couvercle (20) possède sur son côté inférieur un revêtement (60) en matière élastique et que le revêtement (60) se compose d'une plaque en caoutchouc, particulièrement en caoutchouc-mousse, adaptée à la forme et aux dimensions du couvercle (20).

4. Presse plate suivant la revendication 3, caractérisée par le fait que la surface du revêtement (60) se compose d'une couche essentiellement imperméable ou qui n'absorbe pas de l'eau.

5. Presse plate suivant l'une des revendications 1, 2, 3 ou 4, caractérisée par le fait que l'épaisseur du revêtement (22, 60) est de 0,5 à 10,0 cm environ.

6. Presse plate suivant la revendication 1, caractérisée par le fait que le couvercle (20) est orientable par rapport au fond (12) à l'aide d'au moins un levier (30) pivotant dans le couvercle (20).

7. Presse plate suivant la revendication 6, caractérisée par le fait que le levier (30) est conçu comme levier angulaire à deux bras, et que l'extrémité d'un (34) des deux bras de levier (32, 34) s'appuie sur une paroi latérale (16) fixée fermement au fond (12).

8. Presse plate suivant la revendication 7, caractérisée par le fait que dans la paroi latérale (16) se trouve une came dérouleuse (46) le long de laquelle l'extrémité du bras de levier (34) pourvue d'un rouleau (44) se déroule pendant l'actionnement du levier (30).

9. Presse plate suivant la revendication 7 ou 8, caractérisée par le fait que levier (30) peut être pivoté pour atteindre sa position initiale à l'aide d'au moins un ressort de rappel (42) situé sur le couvercle (20).

## Claims

1. Flat press for squeezing wet wiping attachments which are stretched on a holder, consisting of a base (12) provided with holes (14) and a cover (20) that can be pressed against it, where the wet wiping attachmet can be inserted between the base (12) and the cover (20) thereby characterized that the base (12) is provided with a covering (22) made of an elastic material, that the covering (22) has throughholes (24) the pattern of which coincides with the hole pattern of the holes (14) in the base (12) and that in the base (12) and that the surface of the covering (22) is composed of a layer which substantially impervious or does not absorb water.

2. Flat press according to claim 1, thereby characterized that the covering (22) consists of a sheet made of rubber, in particular of expanded rubber, matching the shape and size of the base (12).

3. Flat press according to claim 1 or 2, thereby characterized that the cover (20) is provided on its bottom with a covering (60) made of an elastic material, and that the covering (60) consists of a sheet made of rubber, in particular of expanded rubber, matching the shape and size of the cover (20).

4. Flat press according to claim 3, thereby characterized that the surface of the covering (60) is composed of a layer which is substantially impervious or does not absorb water.

5. Flat press according to claim 1, 2, 3 or 4, thereby characterized that the thickness of the covering (22,60) is around 0.5 -10.0 cm.

6. Flat press according to claim 1, thereby characterized that the cover (20) can be tilted in relation to the base (12) by means of at least one pivoted lever (30) in the cover (20).

7. Flat press according to claim 6, thereby characterized that the lever (30) is designed as a du- alarmed angular lever, and that the end of one (34) of the two lever arms (32, 34) is supported on a sidewall (16) firmly connected with the base (12).

8. Flat press according to claim 7, thereby characterized that a roll-off cam (46) is constructed in the sidewall (16), along which the end of the lever arm (34) provided with a roller rolls during operation of the lever (30).

9. Flat press according to claim 7 or 8, thereby characterized that the lever (30) is retractable to its original position by means of at least one return spring (42) attached to the cover (20).
